# EUROPÄISCHE PATENTSCHRIFT

(11) **EP 0 563 554 B1**
(45) Veröffentlichungstag und Bekanntmachung des Hinweises auf die Patenterteilung: **12.06.1996**
(21) Anmeldenummer: 93102309.7
(22) Anmeldetag: 15.02.1993
(51) Int. Cl.: B08B 9/00

(54) **Verfahren und Anlagen zur Entfernung von Quecksilber aus kontaminierten Rohren und Anlagenteilen, insbesondere von mit Erdgas eingetragenem Quecksilber**
Method and installation for elimination of mercury from contaminated pipes and parts of installation, especially of mercury which comes from natural gas
Procédé et installation pour éliminer du mercure de tuyaux contaminés et de pièces d'installation, notamment du mercure transporté avec le gaz naturel

(30) Priorität: 30.03.1992 DE 4210455
(43) Veröffentlichungstag der Anmeldung: 06.10.1993
(73) Patentinhaber: BEB ERDGAS UND ERDÖL GMBH, D-30659 Hannover (DE)
(72) Erfinder: Schlemm, Friedrich, Dipl.-Ing., W-3000 Hannover (DE); Kaast, Hans, W-3006 Burgwedel 3 (DE); Müssig, Siegfried, Dr., W-3052 Bad Nenndorf (DE)
(74) Vertreter: Junius, Walther, Dr.

(56) Entgegenhaltungen:
- DE-C- 2 911 994
- DE-C- 3 609 517

## Beschreibung

Die Erfindung betrifft Verfahren und Anlagen zur Entfernung von Quecksilber aus Erdgasleitungsrohren und Erdgastransportanlagenteilen für die Aufbereitung und den Transport von Erdgas.

Es hat sich gezeigt, daß mit dem geförderten Erdgas aus Erdgaslagerstätten auch Quecksilberdämpfe ausgetragen werden, welche sich in den Rohren und Anlagenteilen als Quecksilber niederschlagen. Quecksilberdämpfe als Verunreinigung im Erdgas treten nur in äußerst geringem Umfang auf, bei einer jahrelangen Benutzung der Erdgasleitungen finden sich Quecksilber und Quecksilberverbindungen in solchen Mengen, daß bei einer Verschrottung der Leitungen die Rohre aus Umwelt- und Arbeits- und Verbraucherschutzgründen nicht eingeschmolzen werden dürfen, weil das beim Einschmelzen in die Umgebungsluft dampfförmig aufsteigende Quecksilber die Atmosphäre nachhaltig vergiften würde.

Daher besteht dort, wo nicht von vornherein beim Eintritt der Rohgase in die Anlagen Quecksilberdämpfe ausgefiltert wurden, die Notwendigkeit, Rohrleitungen und Anlagenteile zu reinigen. Diese Notwendigkeit tritt nicht nur dort auf, wo alte Erdgasleitungen zu entsorgen sind, sondern auch dort, wo noch brauchbare Erdgasleitungen weiterverwendet werden sollen. Denn überall dort, wo an diesen Leitungen gearbeitet wird, sei es daß Abgangsstutzen eingeschweißt werden sollen, sei es, daß sonstige Reparaturarbeiten ausgeführt werden müssen, immer besteht die Gefahr von Gesundheitsschädigungen für die Personen vor Ort und die Gefahr von Umweltverschmutzungen.

Seit alters her gewinnt man Quecksilber durch Verdampfen und anschließende Destillation aus dem Quecksilberdämpfe enthaltenden Gas. Dieses Verfahren wendet man auch zur Reinigung von quecksilberhaltigem Müll an, weil man wegen ihres Quecksilbergehaltes, wie z.B. Leuchtstofflampen, Batterien, zerbrochene Thermometer oder in der zahnärztlichen Praxis anfallende Amalgamreste sonst nur auf Sondermülldeponien ablagern kann. Um die Konzentration des Quecksilbers bei diesen Abfällen zu verringern und eine Ablagerung auf Sondermülldeponien zu vermeiden, ist durch die DE-C-36 09 517 eine aus einem Ofenraum und einem Kondensator bestehende Anlage bekannt geworden, in der in einem Ofenraum mit Quecksilber kontaminierte Materialien durch Erhitzung vom Quecksilber unter Bildung von Quecksilberdampf befreit werden, welcher unter Durchspülung des zu reinigenden Materiales mit Luft aus dem Ofenraum ausgetragen wird und einem Kondensator zugeführt wird, in welchem bei niedriger Temperatur das Quecksilber kondensiert wird. Das auf diese Weise vom Quecksilber wieder befreite Gas wird im Kreislauf erneut dem Ofenraum zugeführt. In den Ofenraum wird das zu reinigende Material in zerkleinertem Zustand aufgegeben, die Leuchtstofflampen werden zerbrochen, die Batterien ebenso wie die Thermometer mechanisch zerkleinert. Dieses Verfahren kann man überall dort anwenden, wo dem Ofenraum solche Materialien zugeführt werden, die bei ihrer Erhitzung lediglich Quecksilber, nicht aber andere Stoffe verdampfen und vergasen lassen.

Aus diesem Grunde kann man Rohre aus Erdgasleitungen in dieser Weise nicht reinigen, denn die Rohre von Erdgasleitungen weisen außen korrosionshindernde Beschichtungen auf, die auf der Basis von Kunststoffen, Asphalt und ähnlichen Materialien aufgebaut sind. Diese Materialien würden unter dem Einfluß der Hitze verdampfen und sich zersetzen und würden dann bei ihrer Ablagerung im Kondensator diesen nach kurzer Betriebsdauer unbrauchbar machen.

Es ist daher die Aufgabe der vorliegenden Erfindung, Möglichkeiten zur Entfernung von Quecksilber und Quecksilberverbindungen aus kontaminierten Rohren und Anlagenteilen zu schaffen, die mit möglichst geringem Aufwand und einfachen Mitteln durchgeführt werden können.

Die Erfindung besteht in einer ersten Ausführungsform darin, daß man die Leitung durch kalt ausgeführte Schnitte in Rohrstücke zerlegt, daß man nach jedem Schnitt das abgeschnittene Rohrstück in eine Schräg- oder Vertikallage anhebt und den Inhalt des Rohrstückes an Fest- und Flüssigstoffen in ein unter das niedrigere Rohrende gestelltes Gefäß auslaufen läßt, daß man dann beide Enden des Rohrstückes durch Stopfen verschließt und das Rohrstück zu einer Ausdampfstation transportiert, in der man durch Leitungsstutzen in den Stopfen das Rohrstück mit Inertgas füllt, das mit Inertgas gefüllte Rohrstück erhitzt und dabei vorhandene Quecksilberverbindungen spaltet und das vorhandene Quecksilber verdampft, und daß man das erhitzte, Quecksilberdampf enthaltende Inertgas in einen Kondensator überführt, in dem man das quecksilberdampfhaltige Inertgas so weit abkühlt, bis das Quecksilber aus dem Inertgas ausfällt.

Mit diesem Verfahren gelingt es, Quecksilber aus den Erdgasleitungsrohren und Anlagenteilen bis auf nicht mehr nachweisbare Reste zu entfernen und das Quecksilber als Rohstoff wieder zu gewinnen.

Bei diesem Vorgehen kommen die Quecksilberdämpfe aus dem Inneren der Rohre heraustragende Gase nicht mit solchen Gasen in Berührung, die die Außenseite der Rohre umspülen. Daher enthalten die aus dem Inneren der Rohre austretenden und dem Kondensator zugeführten Gase lediglich Quecksilberdämpfe, nicht aber Abbrandprodukte, Dämpfe und Gase von Korrosionsschutzummantelungen der Rohre. Hierdurch wird bei Verwendung eines Inertgases zum Durchspülen der zu reinigenden Rohre erreicht, daß im Kondensator Quecksilber eines guten Reinheitsgrades erhalten wird.

Bei der Ausführung dieses Verfahrens ist es zweckmäßig, wenn man die Inertgasfüllung des Rohres mehrmals wechselt, vorzugsweise im Kreislaufbetrieb. Dann geht man sicher, daß auch der letzte Rest von Quecksilberdampf aus dem Rohr ausgetragen wird.

Vorteilhaft ist es, wenn man bei der Durchführung des Verfahrens so vorgeht, daß man für die Inertgasfüllung das Rohrstück zuvor evakuiert, um so weit wie möglich Sauerstoff aus dem Rohrstück zu entfernen. Als Inertgas benutzt man zweckmäßigerweise Stickstoff. Energetisch ist es vorteilhaft für die Durchführung des Verfahrens, daß man zumindest während der Erhitzung des Rohres die Inertgasfüllung unter Unterdruck hält.

Zur Durchführung des Verfahrens gibt es die Möglichkeit, daß man das Rohrstück durch von außen herangetragene Wärme bis über die Verdampfungstemperatur des Quecksilbers erhitzt und dann die Inertgasfüllung des Rohres vorzugsweise mehrmals gegen quecksilberdampffreies Inertgas im Kreislaufbetrieb wechselt und dem Kondensator zuführt.

Es besteht aber auch die Möglichkeit, daß man das Rohrstück durch eingebrachtes heißes Inertgas bis über die Verdampfungstemperatur erhitzt, also die Wärme mit dem Inertgas von innnen her dem Rohr zuführt, was den Vorteil hat, daß die Rohrinnenwandung, an der das auszutragende Quecksilber befindlich ist, stärker erhitzt wird als die Rohraußenwandung.

Bei dieser Ausführungsform des Verfahrens ist es zweckmäßig, wenn man das Inertgas in einem Kreislauf viele Male durch das Rohr bewegt und es dabei außerhalb des zu reinigenden Rohres erhitzt, bevor man es aus dem Kreislauf absaugt und dem Kondensator zuführt. Hierzu dient eine im wesentlichen U- oder C-förmige Rohrleitungsanordnung, zwischen deren Enden das zu reinigende Rohr eingespannt wird und die in ihrem Inneren Erhitzungsvorrichtungen für das Inertgas aufweist.

Eine solche Erhitzungsvorrichtung könnte auch im Inneren des zu reinigenden Rohres untergebracht werden.

Die auf diese Weise gereinigten Rohrstücke können je nach ihrem Erhaltungszustand entweder wiederverwendet werden oder problemlos als Schrott eingeschmolzen werden.

Will man vorhandene Erdgasleitungen für eine Weiterbenutzung reinigen ohne daß man die Leitung auseinanderschneidet, geht man zweckmäßigerweise nach einer zweiten Ausführungsform der Erfindung so vor, daß man die Rohrleitung zu beiden Seiten der zu reinigenden Rohrstrecke absperrt, daß man die Gase aus der abgesperrten Rohrstrecke vorzugsweise über eine Reinigungsvorrichtung evakuiert und durch Inertgas ersetzt, daß man das Rohr abschnittweise erhitzt und dabei mit dem Inertgas vorzugsweise unter Unterdruck spült, wonach man dem Inertgas den in ihm vorhandenen Quecksilberdampf durch Kondensation entzieht. Zweckmäßigerweise wird hierbei die Erhitzungsvorrichtung auf einem Wagen montiert, der entlang der zu reinigenden Erdgasleitung bewegt wird.

Bei der Ausführung dieses Verfahrens geht man zweckmäßigerweise so vor, daß man das Inertgas in derjenigen Richtung im zu reinigenden Rohr wandern läßt, in der man die Erwärmungsvorrichtung bewegt. Auf diese Weise wird erreicht, daß im gereinigten Rohrstück sich nicht Quecksilber erneut niederschlagen kann. Man braucht auf diese Weise auch immer nur ein kurzes Rohrstück intensiv zu erwärmen.

In allen Fällen ist es zweckmäßig, wenn man vor der Wärmebehandlung die Rohrisolierung entfernt und eine neue nach der Behandlung wieder aufbringt, wenn das Rohr bzw. die Rohrstücke erdverlegt weiterverwendet werden sollen.

Die erfindungsgemäße Anlage zur Entfernung von Quecksilber aus kontaminierten Rohren und Anlagenteilen weist ebenso wie die aus der DE-C-36 09 517 bekannte Einrichtung zur Entfernung von Quecksilber von festen Materialien eine Erhitzungsvorrichtung, einen Kondensator, eine Umwälzpumpvorrichtung und diese Aggregate miteinander verbindende Rohrleitungen auf. Wesentlich anders ist die Anlage der vorliegenden Erfindung dadurch, daß für die Entfernung von Quecksilber aus Erdgasleitungsrohren und Erdgastransportanlagenteilen ein Inertgaslager und eine Evakuierungsvorrichtung in der Anlage vorgesehen sind, die derart miteinander und den oben genannten Aggregaten durch Rohrleitungen verbunden sind, daß das zu reinigende Rohr oder der zu reinigende Erdgastransportanlagenteil als Leitungsteil eingefügt werden kann.

Wesentlich ist hier, daß das zu reinigende Rohr nicht zerkleinert zu werden braucht, sondern daß das Rohr als Ganzes in die Inertgas führende Ringleitung der Anlage eingebaut wird, also einen Bestandteil dieser Ringleitung bildet. Hierdurch wird erreicht, daß zum Kondensator lediglich solche Inertgase und von diesen mitgenommene Dämpfe in den Kondensator eintreten, die aus dem Inneren des zu reinigenden Rohres stammen, wo allein sich das Quecksilber befindet.

Zweckmäßig ist es, wenn die Erhitzungsvorrichtung aus einem das zu reinigende Rohrstück umgebenden Ofen, oder aus einem in das zu reinigende Rohrstück einzubringenden Inertgaserhitzer, oder aus einem außerhalb des zu reinigenden Rohrstückes angeordneten Inertgaserhitzer oder aus einem das zu reinigende Rohrstück umgebenden Brenner oder aus einer mit elektrischem Strom oder elektromagnetischen Wellen betriebenen Erhitzungsvorrichtung besteht. Möglich ist auch die Verwendung von überhitztem Dampf.

Zweckmäßig ist die Verwendung einer Inertgasringleitung, in welcher eine Vorrichtung zum Einfügen des zu reinigenden Rohres und die Erhitzungsvorrichtung angeordnet sind und an die eine Stichleitung angeordnet ist, die zum Kondensator führt.

Hierbei ist es zweckmäßig, wenn die Stichleitung ebenfalls eine Ringleitung ist, welche an zwei Stellen an die Inertgasringleitung angeschlossen ist.

Das Wesen der vorliegenden Erfindung ist nachstehend anhand von in der Zeichnung schematisch dargestellten Ausführungsbeispielen näher erläutert. Es zeigen:
- Fig. 1: eine Reinigungsanlage mit einem verschiebbaren Ofen für aus der Leitung herausgeschnittene Rohrstücke,
- Fig. 2: eine Reinigungsanlage, in der die Rohrstücke von innen her durch erwärmtes Inertmedium geheizt werden,
- Fig. 3: eine Reinigungsanlage, bei der das zu reinigende Rohrstück mit einem Brenner von innen her geheizt wird,
- Fig. 4: eine Anlage zur Reinigung von verlegten Erdgasleitungen.

Auf Lagerständern 1 sind zu reinigende Rohre 2 gelagert, welche an ihren Enden durch Stopfen 3 verschlossen sind, in die Anschlußstutzen 4 führen, an welche Inertgasleitungen angeschlossen sind. An die Inertgasleitung 5 ist über eine Stichleitung 6 die Vakuumpumpe 7 angeschlossen, über welche die Rohre evakuiert werden. Über eine Stichleitung 8 ist die Inertgasquelle 9 angeschlossen. Durch Ventile 10 sind die Stichleitungen 6,8 mit der Inertgasleitung 5 verbindbar. Diese Erdgasleitung 5 ist ringförmig über einen Kondensator 11 geführt, in welchem die Quecksilberdämpfe zu flüssigem Quecksilber niedergeschlagen werden. In der Ringleitung befindet sich weiter ein Gebläse 12, mit dem der Inertgasstrom in der Ringleitung 5 zirkuliert wird. Erhitzt werden das Inertgas und die Rohre 2 durch einen Warmluftofen 13, der auf Gleisen 14 über die mit Rohren 2 bepackten Ständer 1 fahrbar ist. Im gezeichneten Ausführungsbeispiel sind zwei Lagerständer vorgesehen, einer ist auf der Zeichnung sichtbar, über den anderen wird der Warmluftofen gefahren.

Im Kondensator 11 wird das Inertgas so tief abgekühlt, daß das Quecksilber ausfällt. Das Inertgas verläßt somit den Kondensator 11 mit einer niedrigen Temperatur. Es ist zweckmäßig, hinter den Kondensator 11 das Inertgas wieder zu erhitzen, damit es mit einer Temperatur, die höher als die Verdampfungstemperatur von Quecksilber ist, wieder in das Rohr 2 eintrtt. Hierzu dient nun ein Wärmetauscher 15, 16, in dessen Teil 15 die Temperatur des in den Kondensator 11 eintretenden Inertgases heruntergekühlt wird, während im Wärmetauscherteil 16 die im Wärmertauscherteil 15 freigewordene Wärme dem den Kondensator gekühlt verlassenden Inertgas wieder zuge-fügt wird. Da dieses nur in einem begrenzten Maße möglich ist, ist dem Wärmetauscherteil 16 eine Erhitzungsvorrichtung 17 nachgeschaltet. Um die beiden mit Ständern 1 und Anschlußstutzen 4 ausgestatteten Arbeitsplätze, auf denen jeweils mehrere Rohre 2 gleichzeitig behandelt werden, wechselseitig benutzen zu können, indem man entweder über den einen Arbeitsplatz oder über den anderen Arbeitsplatz den Warmluftofen 13 schiebt, betreiben zu können, sind Ventile 18,19,20,21 vorgesehen. Durch Öffnen der Ventile 20, 21 wird der rechte Arbeitsplatz an die Inertgasringleitung 5 angeschlossen. Gleichzeitig mit dem Öffnen der Ventile 20 und 21 werden die Ventile 18 und 19 geschlossen, damit durch die Rohre auf dem anderen Arbeitsplatz kein Inertgas mehr fließen kann. Dort, wo die Ventile 18,19 geschlossen sind, läßt man die Rohre erst einmal abkühlen, entfernt dann zu beiden Seiten die Stopfen 3, trägt die behandelten Rohre aus und ersetzt sie durch zu behandelnde Rohre, verschließt diese durch die Stopfen 3 und bereitet so den nächsten Arbeitsgang vor, der dadurch eingeleitet wird, daß die Ventile 20,21 geschlossen, die Ventile 18,19 geöffnet und der Warmluftofen 13 über den Arbeitsplatz mit den geöffneten Ventilen 18,19 geschoben wird.

Im Ausführungsbeispiel der Fig. 2 werden die Rohre 2 nicht von außen mit einem Warmluftofen erhitzt, sondern von innen durch stark erhitztes Inertgas. Auch hier sind zwei Stapel I, II vorgesehen, die wechselseitig der Behandlung unterworfen werden. Wird Stapel I mit heißem Inertgas behandelt, kühlen die Rohre des Stapels II aus und werden gegen zu behandelnde Rohre ausgetauscht. Auch hier sind Ventile 18,19,20,21 vorgesehen, um jeweils nur einen Rohrstapel in den Behandlungsprozeß einzubringen. Dieses Behandlungsverfahren der Beheizung von innen her durch das Inertgas hat den Vorteil, daß sämtliches Quecksilber bereits verdampft ist, wenn die Außenwandung des Rohres 2 die Verdampfungstemperatur von Quecksilber überschreitet. Energetisch günstig läßt sich dieses Verfahren dann ausführen, wenn das Rohrleitungssystem in zwei Kreise unterteilt ist: einen Kreis mit dem zum Stapel führenden Rohr 41, dem vom Stapel kommenden Rohr 42 und einem diese beiden Rohre verbindenden Rohr 40, in welchem eine Heizvorrichtung 38 und ein Gebläse 22 vorgesehen sind. Ein zweiter Rohrkreis 23 verläuft parallel zum Rohr 20 und ist über Ventile 24 an die beiden Enden der Leitung 40 anschließbar. In diesem zweiten Rohrkreis 23 befindet sich der Kondensator 11, das Gebläse 12 und der Wärmetauscher 15, 16. Auch hier sind eine Inertgasquelle 9 und eine Vakuumpumpe 7 an das Rohrleitungsnetz angeschlossen. Ein Ventil 25 wird für die Absperrung der Leitung 40 benutzt. Die Leitungen 40,23 werden wechselseitig betrieben, d.h. wenn die Leitung 40 durch das Ventil 25 verschlossen ist, sind die Ventile 24 geöffnet, während das Ventil 25 geöffnet ist, wenn die Ventile 24 geschlossen sind.

Diese Vorrichtung arbeitet folgendermaßen:
Bei geöffnetem Ventil 25 und geschlossenen Ventilen 24 wird die Anlage durch die Vakuumpumpe 7 bei geöffnetem Ventil 10 von Luft vorzugsweise über Reinigungsvorrichtungen entleert, gleichzeitig wird bei geöffnetem Ventil 10 aus der Inertgasquelle 9 Inertgas in die Leitung eingeführt, bis alle Luft durch Inertgas ersetzt ist. Sodann wird die Inertgasbeheizung 38 eingeschaltet. Das Gebläse 22 drückt das heiße Inertgas in die zu reinigenden Rohre 2. Über die Leitung 19 tritt das Inertgas aus den Rohren wieder aus und gelangt wieder durch das geöffnete Ventil 25 zur Beheizungsvorrichtung 38. Dieser Vorgang wird solange fortgesetzt, bis die Außentemperatur der Rohre 2 die Verdampfungstemperatur von Quecksilber überschritten hat. Das Inertgas wird somit in ständigem Umlauf durch die Rohre und durch die Beheizungsvorrichtung im ständigen Kreislauf gepumpt. Ist an der Außenseite der Rohre die Verdampfungstemperatur von Quecksilber überschritten, wird die Beheizungsvorrichtung 38 stillgesetzt und das Ventil 25 geschlossen, hingegen die Ventile 24 geöffnet. Nunmehr strömt in einem Kreislauf, gedrückt von dem Gebläse 12, das heiße Inertgas durch den Wärmetauscherteil 15 in den Kondensator 11. Dort schlägt sich das dampfförmige Quecksilber als Flüssigkeit nieder. Das gekühlte Inertgas wird vom Gebläse 12 angesaugt und durch den Wärmetauscherteil 16 gedrückt. Hier wird das Inertgas erneut erwärmt und gelangt im Kreislauf durch die Leitung 41 wieder in die zu reinigenden Rohre 2. Dieser Vorgang kann wiederholt ausgeführt werden.

Im Ausführungsbeispiel der Fig. 3 ist das zu behandelnde Rohr 2 ebenfalls mit Stopfen 3 verschlossen. Diese Stopfen tragen Anschlußstutzen 26 für die Inertgasleitung 5. In dieser sind wiederum der Kondensator 11, das Gebläse 12, der Wärmetauscher 15, 16 und eine Erhitzungsvorrichtung 17 angeordnet. Ebenfalls ist die Vakuumpumpe 7 und die Inertgasquelle 9 an diese Leitung angeschlossen. Die Erhitzungsvorrichtung 17 ist von nur geringer Leistung. Denn den Hauptteil der Erhitzung liefert eine in dem Stopfen 3 montierte, in das Rohr 2 hineinragende Erwärmungsvorrichtung 27. Für die Behandlung ist das Rohr 2 auf Fundamente 28 gesetzt.

Während für die Behandlung der Rohre 2 in den Ausführungsbeispielen der Fig. 1, 2 und 3 die Erdgasleitung in Stücke zerschnitten werden muß, wobei die Rohrstücke dann der Reinigung zugeführt werden können, zeigt Fig. 4 ein Beispiel, bei dem eine erdverlegte Erdgasleitung 29 behandelt wird. Hierzu ist eine Montagegrube 30 aus dem Erdboden ausgehoben worden, die Erdgasleitung 29 ist an zwei Stellen angebohrt und mit Anbohrschellen 31 versehen. Durch diese Anbohrschellen 31 sind Absperrgeräte, z.B. Absperrblasen, in das Innere der Erdgasleitung 29 eingebaut worden. Diese Anbohrschellen 31 weisen Anschlußstutzen 32 für eine Schlauchleitung 33 auf, welche zur Inertgasbehandlungskammer 34 auf dem Fahrzeug 35 geführt ist. In dieser Behandlungskammer 34 sind Kondensator, Gebläse, Wärmetauscher, Erhitzungsvorrichtung, Vakuumpumpe und Inertgasquelle untergebracht. Erhitzt wird die Erdgasleitung 29 durch einen auf einem Fahrzeug 36 montierten Wärmequelle. Die durch einen Pfeil auf der Erdgasleitung angegebene Strömungsrichtung des Inertgases ist die gleiche wie die Fahrrichtung des Fahrzeuges 36 mit der Wärmequelle 37.

### Liste der Bezugszeichen:

- 1: Lagerständer
- 2: Rohr
- 3: Stopfen
- 4: Anschlußstutzen
- 5: Inertgasleitung
- 6: Stichleitung
- 7: Vakuumpumpe
- 8: Stichleitung
- 9: Inertgasquelle
- 10: Ventil
- 11: Kondensator
- 12: Gebläse
- 13: Warmluftofen
- 14: Gleise
- 15: Wärmetauscherteil
- 16: Wärmetauscherteil
- 17: Erhitzer
- 18: Ventil
- 19: Ventil
- 20: Ventil
- 21: Ventil
- 22: Gebläse
- 23: Rohrkreis
- 24: Ventil
- 25: Ventil
- 26: Anschlußstutzen
- 27: Erwärmungsvorrichtung
- 28: Fundament
- 29: Erdgasleitung
- 30: Montagegrube
- 31: Anbohrschelle
- 32: Anschlußstutzen
- 33: Schlauch
- 34: Inertgasbehandlungskammer
- 35: Fahrzeug
- 36: Fahrzeug
- 37: Ringbrunnen
- 38: Heizvorrichtung
- 39: Gebläse
- 40: Rohrkreis
- 41: Rohr
- 42: Rohr

## Patentansprüche

1. Verfahren zur Entfernung von Quecksilber aus Erdgasleitungsrohren und Erdgastransportanlagenteilen für die Aufbereitung und den Transport von Erdgas,
dadurch gekennzeichnet,
daß man die Leitung durch kalt ausgeführte Schnitte in Rohre zerlegt,
daß man nach jedem Schnitt das abgeschnittene Rohr in eine Schräg- oder Vertikallage anhebt und den Inhalt des Rohres an Fest- und Flüssigstoffen in ein unter das niedrigere Rohrende gestelltes Gefäß auslaufen läßt,
daß man beide Rohrenden durch Stopfen verschließt und das Rohr zu einer Ausdampfstation transportiert, in der man durch Leitungsstutzen in den Stopfen das Rohr mit Inertgas füllt,
das mit Inertgas gefüllte Rohr erhitzt und das vorhandene Quecksilber verdampft
und daß man das erhitzte, Quecksilberdampf enthaltende Inertgas in einen Kondensator überführt, in dem man das quecksilberdampfhaltige Inertgas so weit abkühlt, bis das Quecksilber aus dem Inertgas ausfällt.

2. Verfahren nach Anspruch 1,
dadurch gekennzeichnet,
daß man die Inertgasfüllung des Rohres mehrmals wechselt, vorzugsweise im Kreislauf zirkuliert.

3. Verfahren nach Anspruch 1,
dadurch gekennzeichnet,
daß man für die Inertgasfüllung das Rohr zuvor evakuiert.

4. Verfahren nach Anspruch 1,
dadurch gekennzeichnet,
daß man zumindest während der Erhitzung des Rohres die Inertgasfüllung unter Unterdruck hält.

5. Verfahren nach Anspruch 1,
dadurch gekennzeichnet,
daß man das Rohr durch von außen herangetragene Wärme bis über die Verdampfungstemperatur von Quecksilber bei dem vorherrschenden Druck erhitzt.

6. Verfahren nach Anspruch 1,
dadurch gekennzeichnet,
daß man das Rohr durch eingebrachtes heißes Inertgas bis über die Verdampfungstemperatur erhitzt.

7. Verfahren nach Anspruch 6,
dadurch gekennzeichnet,
daß man das Inertgas in einem Kreislauf viele Male durch das Rohr bewegt und es dabei außerhalb des Rohres erhitzt, bevor man es auf dem Kreislauf abpumpt, dem Kondensator zuführt.

8. Verfahren zur Entfernung von Quecksilber aus Erdgasleitungen,
dadurch gekennzeichnet,
daß man die Rohrleitung zu beiden Seiten der zu reinigenden Rohrstrecke absperrt,
daß man die in der Rohrleitung vorhandenen Gase aus der abgesperrten Rohrstrecke evakuiert und durch Inertgas ersetzt,
daß man das Rohr abschnittweise erhitzt und dabei mit dem Inertgas vorzugsweise unter Unterdruck spült, wonach man dem Inertgas den in ihm vorhandenen Quecksilberdampf durch Kondensation entzieht.

9. Verfahren nach Anspruch 8,
dadurch gekennzeichnet,
daß man das Inertgas in derjenigen Richtung im zu reinigenden Rohr wandern läßt, in der man die Erwärmungsvorrichtung bewegt.

10. Verfahren nach Anspruch 1 oder 8,
dadurch gekennzeichnet,
daß man vor der Wärmebehandlung die Rohrisolierung entfernt und eine neue nach der Behandlung wieder aufbringt.

11. Anlage zur Entfernung von Quecksilber mit einer Erhitzungsvorrichtung (13,27,38), einem Kondensator (11), einer Umwälzpumpvorrichtung (12) und diese Aggregate miteinander verbindenden Rohrleitungen (5)
dadurch gekennzeichnet,
daß für die Entfernung von Quecksilber aus Erdgasleitungsrohren (2) und Erdgastransportanlagenteilen ein Inertgaslager (9) und eine Evakuierungsvorrichtung (7) in der Anlage vorgesehen sind, die derart miteinander und den oben genannten Aggregaten durch Rohrleitungen (5,6, 8) verbunden sind, daß das zu reinigende Rohr (2) oder der zu reinigende Erdgastransportanlagenteil als Leitungsteil eingefügt werden kann.

12. Anlage nach Anspruch 11,
dadurch gekennzeichnet,
daß die Erhitzungsvorrichtung aus einem das zu reinigende Rohrstück (2) umgebenden Ofen (13) oder aus einem in das zu reinigende Rohrstück (2) einzubringenden Inertgaserhitzer (27)oder
aus einem außerhalb des zu reinigenden Rohrstückes (2) angeordneten Inertgaserhitzer (38) oder
aus einer das zu reinigende Rohrstück (29) umgebenden Wärmequelle (37) besteht.

13. Anlage nach Anspruch 11,
gekennzeichnet durch
eine Inertgasringleitung (5), in welcher eine Vorrichtung (3) zum Einfügen des zu reinigenden Rohres (2) und die Erhitzungsvorrichtung (38) angeordnet sind
und an der eine Stichleitung (23) angeordnet ist, die zum Kondensator (11) führt.

14. Anlage nach Anspruch 13,
dadurch gekennzeichnet,
daß die Stichleitung (23) ebenfalls eine Ringleitung ist, welche an zwei Stellen an die Inertgasringleitung (5) angeschlossen ist.

## Claims

1. Process for removal of mercury from natural gas line pipes and natural gas transportation installation parts for preparation and transportation of natural gas, characterised in that the line is broken into pipes by cuts made when cold, in that after each cut the cut pipe is raised into an oblique or vertical position and the solid and liquid substances contained in the pipe are allowed to run out into a vessel placed under the lower end of the pipe, in that both ends of the pipe are closed with plugs and the pipe is transported to a vapour removal station in which the pipe is filled with inert gas through line connectors in the plugs, the pipe filled with inert gas is heated and the mercury present is vaporised and in that the heated inert gas containing mercury vapour is passed to a condenser in which the inert gas containing the mercury vapour is cooled until the mercury is precipitated from the inert gas.

2. Process according to claim 1, characterised in that the inert gas filling of the pipe is changed a plurality of times, preferably circulated in a circuit.

3. Process according to claim 1, characterised in that the pipe is first evacuated for the filling of inert gas.

4. Process according to claim 1, characterised in that the inert gas filling is kept under a vacuum at least during the heating of the pipe.

5. Process according to claim 1, characterised in that the pipe is heated to above the vaporisation temperature of mercury at the prevailing pressure by heat applied from the outside.

6. Process according to claim 1, characterised in that the pipe is heated to above the vaporisation temperature by introducing hot inert gas.

7. Process according to claim 6, characterised in that the inert gas is moved through the pipe many times in a circuit and is heated outside the pipe before it is pumped away in the circuit and passed to the condenser.

8. Process for removal of mercury from natural gas lines, characterised in that the pipeline is blocked off on both sides of the pipe section to be cleaned, in that the gases present in the pipeline are evacuated from the pipe section blocked off and replaced by inert gas, in that the pipe is heated in sections and in the process flushed with the inert gas, preferably under a vacuum, after which the mercury vapour present in the inert gas is extracted from it by condensation.

9. Process according to claim 8, characterised in that the inert gas is allowed to migrate in the pipe to be cleaned in the direction in which the heating device is moved.

10. Process according to claim 1 or 8, characterised in that the pipe insulation is removed before the heat treatment and a new pipe insulation is fitted again after the treatment.

11. Installation for removal of mercury with a heating device (13, 27, 38), a condenser (11), a circulating pump device (12) and pipelines (5) joining these units together, characterised in that for removal of mercury from natural gas line pipes (2) and natural gas transportation installation parts the installation includes an inert gas store (9) and an evacuating device (7) which are connected together and to the above-named units by pipelines (5, 6, 8) such that the pipe (2) to be cleaned or the natural gas transportation installation part (1) to be cleaned can be inserted as a pipe part.

12. Installation according to claim 11, characterised in that the heating device consists of an oven (13) surrounding the pipe section (2) to be cleaned, or of an inert gas heater (27) to be introduced into the pipe section (2) to be cleaned, or of an inert gas heater (38) disposed outside the pipe section (2) to be cleaned, or of a heat source (37) surrounding the pipe section (29) to be cleaned.

13. Installation according to claim 11, characterised by an inert gas ring line (5) in which are disposed a device (3) for insertion of the pipe (2) to be cleaned and the heating device (38) and on which is disposed a tap line (23) which leads to the condenser (11).

14. Installation according to claim 13, characterised in that the tap line (23) is also a ring line which is connected to the inert gas ring line (5) at two locations.

## Revendications

1. Procédé pour l'élimination du mercure présent dans les tubes des conduites de gaz naturel et dans les pièces des installations d'acheminement du gaz naturel pour la préparation et le transport du gaz naturel,
caractérisé
en ce que la conduite est tronçonnée en tubes par des coupes exécutées à froid,
en ce que, après chaque coupe, on relève en position oblique ou verticale le tube tronçonné et on laisse s'écouler les matières solides ou liquides contenues dans le tube dans un récipient posé sous l'extrémité plus basse du tube,
en ce que les deux extrémités du tube sont obturées par des bouchons et le tube est transporté vers une station d'évaporation, dans laquelle on introduit du gaz inerte dans le tube, par l'intermédiaire de tubulures montées dans le bouchon,
en ce que le tube rempli de gaz inerte est chauffé et le mercure présent dans le tube est évaporé,
et en ce que le gaz inerte chauffé, contenant la vapeur de mercure, est transféré dans un condensateur dans lequel le gaz inerte contenant la vapeur de mercure est refroidi jusqu'à ce que le mercure soit éliminé du gaz inerte.

2. Procédé selon la revendication 1,
caractérisé en ce que
l'on change à plusieurs reprises le gaz inerte contenu dans le tube, en le faisant circuler de préférence dans un circuit.

3. Procédé selon la revendication 1,
caractérisé en ce que
le tube est d'abord évacué avant d'y introduire le gaz inerte.

4. Procédé selon la revendication 1,
caractérisé en ce que
le gaz inerte contenu dans le tube est maintenu en dépression, au moins pendant le chauffage du tube.

5. Procédé selon la revendication 1,
caractérisé en ce que
le tube est chauffé, par une chaleur apportée de l'extérieur, à une température supérieure à la température d'évaporation du mercure, en maintenant la pression qui règne dans le tube.

6. Procédé selon la revendication 1,
caractérisé en ce que
le tube est chauffé à une temperature supérieure à la température d'évaporation par le gaz inerte chaud introduit dans le tube.

7. Procédé selon la revendication 6,
caractérisé en ce que
le gaz inerte, chauffé à l'extérieur du tube, traverse à plusieurs reprises le tube en circulant dans un circuit, il est ensuite retiré du circuit par pompage et transféré dans le condensateur.

8. Procédé pour l'élimination du mercure présent dans les conduites de gaz naturel,
caractérisé
en ce que les deux extrémités du tronçon de tube à nettoyer de la conduite sont fermées,
en ce que les gaz présents dans la conduite sont évacués du tronçon obturé et remplacés par du gaz inerte,
en ce que chaque tronçon de tube est chauffé, puis lavé avec le gaz inerte, de préférence sous dépression, après quoi la vapeur de mercure présente dans le gaz inerte est évacuée par condensation.

9. Procédé selon la revendication 8,
caractérisé en ce que
le gaz inerte circule dans le tube à nettoyer dans le sens dans lequel on déplace le dispositif de chauffage.

10. Procédé selon la revendication 1 ou 8,
caractérisé en ce que
l'isolation du tube est retirée avant le traitement thermique et une nouvelle isolation est à nouveau posée après le traitement.

11. Installation destinée à l'élimination du mercure, comprenant un dispositif de chauffage (13, 27, 38), un condensateur (11), un dispositif de pompage de recirculation (12) et des conduites (5) reliant ces agrégats entre eux,
caractérisée en ce que
pour l'élimination du mercure présent dans les tubes des conduites de gaz naturel (2) et des pièces des installations d'acheminement du gaz naturel, l'installation comprend une unité de stockage du gaz inerte (9) et un dispositif d'évacuation (7), qui sont reliés entre eux et aux agrégats ce-dessus cités par des conduites (5, 6, 8), de telle sorte que le tube à nettoyer (2) ou la pièce de l'installation d'acheminement du gaz naturel à nettoyer peuvent être introduits en tant que pièce de la conduite.

12. Installation selon la revendication 11,
caractérisée en ce que
le dispositif de chauffage comprend un four (13) entourant le tronçon de tube (2) à nettoyer ou
un élément de chauffage du gaz inerte (27), qui sera introduit dans le tronçon de tube (2) à nettoyer ou
un élément de chauffage du gaz inerte (38) disposé à l'extérieur du tronçon de tube (2) à nettoyer ou
une source de chaleur (37) entourant le tronçon de tube (2) à nettoyer.

13. Installation selon la revendication 11,
caractérisée en ce que
une conduite circulaire de gaz inerte (5), dans laquelle sont prévus un dispositif (3), destiné à insérer le tube à nettoyer (2), et le dispositif de chauffage (38)
et sur laquelle est montée une conduite de dérivation (23) qui communique avec le condensateur (11).

14. Installation selon la revendication 13,
caractérisée en ce que
la conduite de dérivation (23) est également une conduite circulaire, qui est raccordée en deux points à la conduite circulaire du gaz inerte (5).
